# EUROPÄISCHE PATENTSCHRIFT

(11) **EP 2 038 050 B1**
(45) Veröffentlichungstag und Bekanntmachung des Hinweises auf die Patenterteilung: **12.01.2011**
(21) Anmeldenummer: 07730073.9
(22) Anmeldetag: 12.06.2007
(51) Int. Cl.: B01F 5/06, B01F 5/04, F23J 15/00, F15D 1/02

(54) **STATISCHER MISCHER AUFWEISEND MINDESTENS EIN FLÜGELPAAR ZUR ERZEUGUNG EINER WIRBELSTRÖMUNG IN EINEM KANAL**
STATIC MIXER COMPRISING AT LEAST ONE COUPLE OF BLADES FOR GENERATING AN EDDY FLOW IN A DUCT
MÉLANGEUR STATIQUE COMPRENANT AU MOINS UNE PAIRE DE PALES POUR LA CRÉATION D'UN ÉCOULEMENT TOURBILLONNAIRE DANS UN CONDUIT

(30) Priorität: 27.06.2006 EP 06116121
(43) Veröffentlichungstag der Anmeldung: 25.03.2009
(73) Patentinhaber: Sulzer Chemtech AG, 8404 Winterthur (CH)
(72) Erfinder: MOSER, Felix, 8413 Neftenbach (CH); SULZER WORLITSCHEK, Sabine, 8400 Winterthur (CH); SCHOECK, Joachim, 8400 Winterthur (CH)
(74) Vertreter: Sulzer Management AG
(86) Internationale Anmeldenummer: PCT/EP2007/055744
(87) Internationale Veröffentlichungsnummer: WO 2008/000616

(56) Entgegenhaltungen:
- EP-A1- 0 604 116
- DE-A1- 2 508 665
- DE-A1- 4 325 977
- DE-C1- 19 539 923
- DE-U1- 29 521 184
- JP-A- 53 037 952
- JP-A- 56 147 619
- US-A- 3 381 713
- US-A- 4 099 268
- US-A- 5 971 603
- US-A1- 2002 085 448

## Beschreibung

Die Erfindung betrifft einen statischen Mischer mit mindestens einem Flügelpaar zur Erzeugung eines Strömungsdralls in Richtung einer Kanalströmung gemäss Oberbegriff von Anspruch 1. Dieses Flügelpaar ist ein wirbelinduzierendes Statikmischerelement. Ein solches Flügelpaar oder eine Mehrzahl von Flügelpaaren, die in einem Kanal, insbesondere Rechteckkanal, auf einem Querschnitt neben einander angeordnet sind, bildet einen wirbelinduzierenden Statikmischer. In der Regel sind die Flügelpaare auf einer "Etage" neben einander angeordnet; sie können aber auch rasterartig auf zwei oder mehr "Etagen" neben und über einander angeordnet sein.

Mit dem wirbelinduzierenden Statikmischerelement soll beispielsweise ein Sekundärfluid in ein Primärfluid eingemischt werden. Das Primärfluid kann dabei ein Stickstoffoxide enthaltendes Abgas sein, bei dem eine Entstickung mittels eines Katalysators in einer Denox-Anlage vorzunehmen ist, wobei das Sekundärfluid in Form von Ammoniak oder eines Ammoniak/Luftgemisches als Additiv eindosiert wird. Mit einer aus der DE-A- 195 39 923 C1 bekannten Vorrichtung, einem statischen Mischer für eine Kanalströmung, lässt sich bei kleinem Druckverlust ein Zumischen des Sekundärfluids in das Primärfluid mit der erforderlichen Homogenisierung erreichen. Mit dem wirbelinduzierenden Statikmischerelement kann auch lediglich eine Homogenisierung in Form eines Temperatur- und/oder Konzentrationsausgleichs durchgeführt werden. Bei der bekannten Vorrichtung sind wenigstens zwei wirbelerzeugende, flächenartige Flügel in einem von den Fluiden durchströmten Kanal derart angeordnet, dass eine Erzeugung eines Dralls in Richtung der Kanalströmung, der Hauptströmungsrichtung, erzwungen wird. Anströmseitige Vorderkanten der Flügel sind an einem Rohr befestigt, das senkrecht zur Hauptströmungsrichtung und parallel zu einer Höhe (oder kürzeren Seite) des Kanals steht. Dieses Befestigungsrohr verbindet eine untere mit einer oberen Kanalwandung. In das Rohr kann die Additivdosierung integriert sein. Das in das Rohr eingespeiste Sekundärfluid lässt sich durch eine Mehrzahl von Düsen in das Primärfluid verteilen. Die beiden Flügel sind gegen einander versetzt und V-förmig am Befestigungsrohr angebracht. Ausgehend von den Vorderkanten sind die Flügel gegensinnig ausgebogen, so dass sie anströmseitig eine konkave Oberfläche aufweisen. Die Flügelquerschnitte längs der Hauptströmungsrichtung haben variable Längserstreckung und variable Ausrichtung. Aufgrund der besonderen Formgebung entsteht in der Kanalströmung der Drall, der in Form eines primären Wirbels eine Vermischung über die ganze Kanalhöhe bewirkt.

Es hat sich herausgestellt, dass insbesondere bei Mischern mit grossen Abmessungen im Bereich von mehreren Metern, wie sie in DeNOx-Anlagen von Kraftwerken, Müllverbrennungsanlagen und dergleichen üblich sind, eine Lösung technisch nicht umsetzbar ist, bei der die Flügel aus dünnwandigen Blechen gefertigt werden, so wie in der DE 195 39 923 C1 gezeigt. Dies hat verschiedene Gründe: zum einen sind solche Flügel sehr leicht verformbar, so dass schon eine masshaltige Herstellung kaum möglich ist. Der Transport und insbesondere der Einbau eines solchen Mischers in einen grossen Strömungskanal, beispielsweise einen Rauchgaskanal, welcher üblicherweise auf der Baustelle unter stark erschwerten Bedingungen erfolgt, erfordert dementsprechend aufwendige Vorkehrungen. Zudem haben Festigkeitsberechnungen gezeigt, dass die Flügel, welche im Betrieb mit strömenden Medien hohen Geschwindigkeiten und grosser Turbulenz ausgesetzt sind, bei Verwendung von derart weichen Konstruktionen zu Schwingungen neigen. Solche Schwingungen können zu gravierenden Schäden führen und müssen daher unter allen Umständen vermieden werden.

Um diese mit dem Stand der Technik verknüpften Probleme zu vermeiden, müssten die Flügel gemäss dem Stand der Technik daher aus dickwandigem Blech gefertigt, d.h. mit Blechwandstärken von mehreren Millimetern ausgeführt werden. Eine derartige Blechwandstärke verursacht allerdings zahlreiche Herstellungsprobleme, da ein dickwandiges Blech in der geforderten Dimension und Geometrie kaum noch mechanisch bearbeitet, insbesondere gewalzt werden kann. Als weiterer Nachteil ist der hohe Materialverbrauch für die Flügel aus dickwandigem Blech anzusehen, insbesondere wenn die Länge der Flügel im Bereich einem bis mehreren Metern liegt. Dieser Materialverbrauch hat einerseits hohe Materialkosten zur Folge. Der hohe Materialverbrauch führt andererseits zu hohen Gewichten des statischen Mischers. Dieser letzte Aspekt ist von besonderer Bedeutung für den Einbau des Mischers, da der Mischer in grosse Rauchgaskanäle eingebaut wird. Diese Rauchgaskanäle bestehen üblicherweise aus dünnen Blechen und die Wände, die aus diesen dünnwandigen Blechen aufgebaut sind, haben daher eine limitierte Tragfunktion. Für den Einbau eines schweren Mischers müssen diese Rauchgaskanäle daher durch aufwendige Zusatzstützkonstruktionen verstärkt werden.

Eine zusätzliche, für sich allein aber nicht ausreichende Möglichkeit der Versteifung der Flügel gemäss des Standes der Technik ist ebenfalls in der DE 195 39 923 C1 gezeigt. Bei dieser vorteilhaften Ausführungsform verbindet ein senkrecht zum Rohr stehendes Zwickelblech die beiden Flächen des Flügelpaars. Das Zwickelblech dient sowohl einer aerodynamischen als auch einer mechanischen Stabilisierung. Allerdings ist diese Versteifung für Flügel für Rauchgaskanäle grossen Querschnitts nicht geeignet, weil die dem Zwickelblech gegenüberliegenden freien Seitenkanten der Flügel mit dieser Massnahme nicht versteift werden können und es demzufolge weiterhin zu unerwünschten Schwingungen des Flügels durch die im Rauchgasstrom induzierten Wirbel kommt, wie nachfolgend beschrieben wird.

Eine Mehrzahl von Flügelpaaren induziert eine entsprechende Anzahl von primären Wirbeln, die eine globale Zumischung eines Additivs über den Kanalquerschnitt ermöglichen. Dabei ist der jeweilige Drehsinn der primären Wirbel wesentlich. Benachbarte Wirbel, die gleichsinnig drehen, verbinden sich zu einer Walze, die sich über die Wirkbereiche der diese Wirbel induzierenden Flügelpaare erstreckt. Sind die Wirbel gegensinnig, so ergibt sich eine bessere Durchmischung in den einzelnen Wirkbereichen, jedoch zu Lasten der globalen Durchmischung. In diesem Fall kann zur Verbesserung der globalen Durchmischung eine Mischkoppelung zwischen den benachbarten Wirbeln mittels zusätzlicher Leitelemente (vgl. DE-A- 195 39 923 C1) erzeugt werden.

Neben den primären Wirbeln bilden sich auch sekundäre Wirbel aus, nämlich hinter dem Befestigungsrohr und an den freien Kanten der flächenartigen Flügel. Die sekundären Wirbel können zwar zu einer lokalen Vermischung beitragen, bewirken jedoch Druckverluste und unerwünschte Schwingungseffekte. Es wäre vorteilhaft, wenn das Auftreten von sekundären Wirbeln zumindest teilweise verhindert werden könnte.

Aufgabe der Erfindung ist es, einen wirbelinduzierenden Statikmischer zu schaffen, der hinsichtlich Druckverlusten und Schwingungseffekten verbessert ist. Diese Aufgabe wird durch den im Anspruch 1 definierten Mischer gelöst.

Eine ergünzende Aufgabe der Erfindung besteht darin, einen statischen Mischer vorzusehen, der in Strömungskanäle, insbesondere Rauchgaskanäle, mit einem grossen Querschnitt eingebaut werden kann, ohne dass aufwendige zusätzliche Versteifungen am Strömungskanal oder der Halterung für den statischen Mischer im Strömungskanal vorgenommen werden müssen.

Der statische Mischer umfasst mindestens ein Flügelpaar zur Erzeugung eines Strömungsdralls in Richtung einer Kanalströmung. Anströmseitige Vorderkanten der Flügel stehen senkrecht zur Kanalströmung und parallel zu einer kürzeren Seite des Kanals, die nachfolgend kurz als Höhe bezeichnet wird. Stromabwärts folgende, angeströmte Oberflächen sind konkav sowie gegensinnig ausgebogen. Jeder Flügel ist als aerodynamisch gestalteter Körper ausgebildet, der eine Stirnwand, eine konvexe Seitenwand sowie eine konkave Seitenwand umfasst. Die Stirnwand hat eine konvexe Form oder eine Form einer Anströmkante. Insbesondere haben die Flügelquerschnitte senkrecht zu den Seitenwänden ähnliche Formen wie Querschnitte von Flugzeugtragflächen.

Die abhängigen Ansprüche 2 bis 15 betreffen vorteilhafte Ausführungsformen des erfindungsgemässen Mischers.

Nachfolgend wird die Erfindung anhand der Zeichnungen erläutert. Es zeigen:
- Fig. 1: einen erfindungsgemässen Mischer,
- Fig. 2: ein Flügelpaar dieses Mischers in etwas vereinfachter Darstellung,
- Fig. 3: eine transparente Darstellung des Flügelpaars der Fig. 2 und
- Fig. 4: einen Querschnitt durch einen Flügel.

Ein erfindungsgemässer Mischer 1, wie er anhand der Figuren 1 bis 4 dargestellt ist, umfasst mindestens ein Flügelpaar als Mischerelement 2, mit dem in einem Kanal 10 in einer Kanalströmung 3 ein Strömungsdrall 300 erzeugt wird, dessen Achse in Richtung der Kanalströmung 3 weist. Eine Oberseite 10a und eine Unterseite 10b des Kanals 10 definieren die Höhe des Kanals 10. Das Flügelpaar 2 umfasst einen ersten Flügel 2a und einen zweiten Flügel 2b. Die anströmseitigen Vorderkanten der Flügel 2a, 2b stehen senkrecht zur Kanalströmung 3 und parallel zur Höhe des Kanals 10. Die Flügel 2a und 2b haben stromabwärts den Vorderkanten folgend angeströmte Oberflächen oder Flügelwände 22, die konkav sowie gegensinnig ausgebogen sind. Die Achse des Kanals 10 definiert die Hauptströmungsrichtung 30 (Fig. 3) der Kanalströmung 3, in welcher der Drall 300 weist.

Erfindungsgemäss ist jeder Flügel 2a, 2b als aerodynamisch gestalteter Körper ausgebildet, der eine Stirnwand 20, eine konvexe Seitenwand 21 sowie die konkave Seitenwand 22 umfasst. Die Flügelquerschnitte quer zu den Seitenwänden 20, 21, 22 haben eine variable Ausrichtung und Längserstreckung. Sie haben insbesondere eine Form, die eine Ähnlichkeit mit Querschnitten von Flugzeugtragflächen haben. Die Ausrichtung des Flügelquerschnitts variiert zwischen einem Winkel α und einem Winkel β, wie es in Fig. 3 gezeigt ist. Dabei ist mit Vorteil α kleiner als β. Die konvexe Stirnwand 20 ist bei der dargestellten Ausführungsform ein länglicher Zylinder 20' oder ein Rohr 23 (Fig. 4). Zwickel 26 (Fig. 1) ergeben eine verbesserte mechanische Stabilität des Flügelpaars 2. Die Stirnwand 20 hat bei dem dargestellten Ausführungsbeispiel eine konvexe Form; sie kann aber auch so geformt sein, dass sie eine besondere Anströmkante bildet, auf der sich Staubpartikel nicht oder nur in sehr beschränktem Mass ablagern können.

Die Flügel 2a, 2b des Mischerelements 2 bilden Körper in Form von Leichtbaukonstruktionen; erfindungsgemäß sind es Hohlkörper. Die Seitenwände der Flügel 2a, 2b sind mit Vorteil aus dünnem Blech hergestellt, dessen Dicke beispielsweise 1 mm ist, jedoch auch kleiner sein kann, beispielsweise 0.5 mm. Zwischen den Innenseiten der Seitenwände 2a, 2b sind stabilisierende Verbindungselemente angeordnet, beispielsweise gewellte Blechstreifen 24 (siehe Fig. 4) geschäumte Körper (nicht dargestellt) oder Holme. In Fig. 1 sind Holme als gestrichelte Linien 27 angedeutet.

Die als Leichtbaukonstruktionen hergestellten Flügel 2a, 2b können solcherart gestaltet sein, dass ihnen bei einer Flügelhöhe von einem Meter (oder auch mehr) Eigenschwingungen fehlen, deren Frequenzen innerhalb des Bereichs von 1 bis 10 Hz liegen. Die ausserhalb dieses Bereichs liegenden Eigenschwingungen werden durch die Kanalströmung 3 nicht angeregt; insbesondere werden keine sogenannten Fahnenschwingungen angeregt. (Die "Fahnenschwingung" ist eine strömungsinduzierte Schwingung, die vergleichbar ist mit der Bewegung einer im Wind flatternden Fahne.) Dank der aerodynamischen Form der Flügel tritt die Kanalströmung 3 beim Anströmen in einen Bereich der Statikmischerelemente ein, in dem sich die Strömungsquerschnitte zwischen den Flügeln kontinuierlich verringert. Einem Druckabfall entspricht dabei eine Vergrösserung der kinetischen Energie der Strömung. Anschliessend erweitern sich die Strömungsquerschnitte diffusorartig. Dabei kann der Druck ohne eine wesentliche Dissipation der kinetischen Energie wieder zunehmen. Die reduzierte Dissipation bedeutet, dass nur schwach ausgebildete sekundäre Wirbel entstehen, durch die beispielsweise keine Fahnenschwingungen angeregt werden. Durch die Leichtbaukonstruktionen werden die Flügel 2a, 2b versteift, so dass eine Anregung von Schwingungen auch aufgrund geänderter mechanischer Eigenschaften entweder ganz ausbleibt oder zumindest zu höheren und damit unkritischen Schwingungsfrequenzen hin verschoben ist.

In der zitierten DE-A- 195 39 923 C1 wird für eine mögliche Bauform der Mischerelemente die Verwendung von dünnwandigen Körpern, insbesondere von solchen aus Blech oder Kunststoff, angegeben. Diese Ausführungsform ist wegen Festigkeits- und Stabilitätsanforderungen ungeeignet zum Bau grosser Mischer (ab 1 oder 2 m Kanalhöhe), wie sie in Denox-Anlagen häufig verwendet werden. Mit den Mischerelementen 2 des erfindungsgemässen Mischers 1 ist dieses Problem behoben. Es sind auch keine aussenliegenden Versteifungsstrukturen, beispielsweise Rippen erforderlich, welche das Strömungsfeld entlang den Flügeloberflächen ungünstig beeinflussen oder Staubablagerungen bewirken und dadurch die Wirkungsweise des Mischers 1 beeinträchtigen.

Eine Additivdosierung lässt sich auf bekannte Weise mittels eines Dosiergitters vornehmen, das im Kanal 10 vor den Mischerelementen 2 angeordnet wird. Es ergeben sich aber grosse Kosteneinsparungen, wenn die Additivdosierung in die Mischerelemente 2 integriert werden, wie dies bereits in der DE-A- 195 39 923 C1 vorgesehen ist. Im Gegensatz zu dieser bekannten Form der Additivdosierung, bei der Düsen unmittelbar an der Basis der Flügel angeordnet sind, hat es sich als vorteilhafter erwiesen, Austrittsöffnungen mit jeweiliger Einspeisung der Additive vorzusehen, deren Einspeiserichtung gegen oder quer zur Strömungsrichtung weist. Eine solche Massnahme hat nicht nur eine bessere Mischwirkung zur Folge, sondern die Einspeisung ist auch weniger empfindlich gegen eine ungleichmässige Anströmung. Es sind daher als Austrittsöffnungen der integrierten Additivdosierung Durchbrüche 42 in der Stirnwand 20 oder seitlich in der Nähe der Stirnwand 20 vorgesehen. Die Durchbrüche 42 sind Düsen, Bohrungen oder durch Laser geschnittene Öffnungen, die beispielsweise rund, rechteckig oder schlitzförmig sein können. Das zu dosierende Additiv ist ein Sekundärfluid 4 (Fig. 1), das in das durch die Kanalströmung 3 gebildete Primärfluid einzumischen ist. Die Durchbrüche 42 legen jeweils eine Einspeiserichtung 40 des Sekundärfluids 4 fest, die auf die Hauptströmungsrichtung 30 bezogen einen Austrittswinkel σ definiert. Dieser Austrittswinkel σ hat einen günstigen Wert, der im Bereich zwischen 60 und 170° liegt, vorzugsweise zwischen 120 und 150°. CFD-Studien mit Modellrechnungen ("Computational Fluid Dynamics") haben für σ einen optimalen Wert von 142.5°ergeben. Die integrierte Additivdosierung kann auch Durchbrüche für das Sekundärfluid 4 umfassen, die in den Seitenwänden 21 und 22 angeordnet sind.

Die Durchbrüche 42 der Additivdosierung sind in Abständen auf Niveaus angeordnet, die theoretisch oder empirisch bezüglich Modellrechnungen bzw. Versuchen optimiert worden sind. Sie sind beispielsweise auf einzelnen Niveaus paarweise und spiegelsymmetrisch bezüglich der Achse des Dralls 300 angeordnet. In der Regel befinden sich aber alle oder die meisten Durchbrüche 42 auf verschiedenen Niveaus, die unterschiedliche Abstände aufweisen können.

Die Durchbrüche 42 können mit einer Zuführleitung für das Additiv verbunden sein, oder das Additiv wird direkt dem Hohlkörper des Flügelprofils zugeführt.

Bei einer besonders vorteilhaften Ausführungsform sind die Seitenwände 21, 22 des Flügelpaars 2 durch ein senkrecht zum Rohr stehendes Zwickelblech (keine zeichnerische Darstellung) verbunden, wie ein solches aus der DE-A-195 39 923 C1 bekannt ist. Hat das Zwickelblech eine Dreieckform mit geraden Seiten, so stehen Kanten über die konkaven Seitenwände 22 vor. Mit solchen überstehenden Kanten des Zwickelblechs wird eine verbesserte Mischwirkung erzielt, ohne dass dabei ein erhöhter Druckabfall entsteht.

Die Flügelwände 21, 22 sind zumindest teilweise aus Metall, keramischem Material und/oder Kunststoff gefertigt. Ein metallisches Mischerelement 2 kann mit keramischem Material oder Kunststoff beschichtet sein.

Besonders vorteilhaft ist Verwendung des erfindungsgemässen Mischers, wenn die Höhe (kürzere Seite) des Kanals 10 grösser als 0.5 m, vorzugsweise grösser als 1 m ist. Die Mischerelemente 2 (Flügelpaare) erstrecken sich mit Vorteil über die Höhe des Kanals 10, wobei sie auf einer Etage angeordnet sind. In diesem Fall ist folglich die Anzahl der Mischerelemente 2 im Wesentlichen gleich dem Quotienten aus Kanalbreite zu Kanalhöhe. Typische Werte für diese Anzahl liegen im Bereich von 2 bis 8. Es ergeben sich je nach Anzahl der Mischerelemente 2 eine grosse Zahl von - mehr oder weniger effizienten - Anordnungsvarianten: beispielsweise alle Mischerelemente 2 alternierend oder gleichsinnig drehend. Es ist somit möglich, die Anordnung der Mischerelemente 2 auf eine Aufgabenstellung zu optimieren, die sich in Bezug auf eine als Anfangsbedingung situativ gegebene Ungleichverteilung von Temperatur oder Konzentrationen ergibt.

Die Flügelpaare 2 können statt auf einer "Etage" auch auf zwei oder mehr "Etagen" angeordnet sein, wobei die "Etagen" in der Regel nicht durch Wände von einander getrennt sind.

## Patentansprüche

1. Statischer Mischer (1) umfassend mindestens ein Flügelpaar (2; 2a, 2b) zur Erzeugung eines Strömungsdralls (300) in Richtung (30) einer Kanalströmung (3), welches aus zumindest zwei Flügeln (2a, 2b) besteht, wobei jeder Flügel (2a, 2b) als aerodynamisch gestalteter Körper ausgebildet ist, der eine Stirnwand (20), eine konvexe Seitenwand (21) sowie eine konkave Seitenwand (22) umfasst, **dadurch gekennzeichnet, dass** die Stirnwand (20) eine anströmseitige Vorderkante ausbildet, sodass die anströmseitigen Vorderkanten der Flügel (2a,2b) eines Flügelpaars (2) senkrecht zur Kanalströmung (3) stehen, und deren stromabwärts folgende, angeströmte Seitenwände (21,22) gegensinnig ausgebogen sind, wobei die Stirnwand (20) eine konvexe Form oder eine Form einer Anströmkante hat und die Flügel (2a, 2b) Körper in Form von Leichtbaukonstruktionen bilden, wobei die Leichtbaukonstruktionen der Flügel (2a, 2b) Hohlkörper sind.

2. Mischer nach Anspruch 1, wobei Querschnitte, die senkrecht zu den Seitenwänden angeordnet sind, ähnliche Formen wie Querschnitte von Flugzeugtragflächen haben.

3. Mischer nach Anspruch 2, wobei die Seitenwände (21, 22) der Flügel (2a, 2b) aus dünnem Blech hergestellt sind und wobei stabilisierende Verbindungselemente zwischen den Innenseiten der Seitenwände angeordnet sind.

4. Mischer nach Anspruch 3, wobei die Verbindungselemente durch Holme, gewellte Blechstreifen (24) oder geschäumte Körper gebildet sind.

5. Mischer nach Anspruch 3, wobei das Blech eine Dicke von 0.5 bis 1 mm hat.

6. Mischer nach Anspruch 3, 4 oder 5, wobei die Leichtbaukonstruktionen Eigenschwingungen haben, deren Frequenzen oberhalb des Bereichs von 1 bis 10 Hz liegen, so dass durch die Kanalströmung (3) keine Schwingungen in diesem Frequenzbereich angeregt werden können und keine so genannten Fahnenschwingungen auftreten.

7. Mischer nach einem der Ansprüche 1 bis 6, wobei in den Flügelwänden (20, 21, 22) mehrere Durchbrüche (42) einer integrierten Additivdosierung angeordnet sind, wobei das zu dosierende Additiv (4) ein Sekundärfluid ist, das in ein die Kanalströmung (3) bildendes Primärfluid einzumischen ist.

8. Mischer nach Anspruch 7, wobei die Durchbrüche (42) als Düsen oder Bohrungen ausgebildet sind.

9. Mischer nach Anspruch 7, wobei die Durchbrüche (42) in der Stirnwand (20) oder seitlich in der Nähe der Stirnwand angeordnet sind und wobei ein senkrecht zum Rohr stehendes Zwickelblech die Seitenwände des Flügelpaars verbindet und dabei die konkaven Seitenwänden (22) etwas übersteht.

10. Mischer nach Anspruch 7, wobei die Durchbrüche (42) Einspeiserichtungen (40) des Sekundärfluids festlegen, die auf die Hauptströmungsrichtung (30) bezogen Austrittswinkel (σ) definieren, und wobei diese Austrittswinkel einen Wert haben, der im Bereich zwischen 60 und 170° liegt.

11. Mischer nach Anspruch 7, wobei die Durchbrüche (42) Einspeiserichtungen (40) des Sekundärfluids festlegen, die auf die Hauptströmungsrichtung (30) bezogen Austrittswinkel (σ) definieren, und wobei diese Austrittswinkel einen Wert haben, der im Bereich zwischen zwischen 120 und 150° liegt.

12. Mischer nach einem der Ansprüche 7 bis 11, wobei die Durchbrüche (42) in Abständen auf Niveaus angeordnet sind.

13. Mischer nach einem der Ansprüche 1 bis 12, wobei die Flügelwände (21, 22) zumindest teilweise aus Metall, keramischem Material und/oder Kunststoff gefertigt sind.

14. Mischer nach einem der Ansprüche 1 bis 13, wobei die kürzere Seite des Kanals (10) grösser als 0.5 m, vorzugsweise grösser als 1 m ist, und wobei die Flügelpaare (2) auf einer Etage angeordnet sind, wobei sie sich über die kürzere Seite des Kanals erstrecken, oder dass die Flügelpaare auf zwei oder mehr Etagen angeordnet sind.

15. Mischer nach einem der Ansprüche 1 bis 13, wobei die kürzere Seite des Kanals (10) grösser als 1 m ist und wobei die Flügelpaare (2) auf einer Etage angeordnet sind, wobei sie sich über die kürzere Seite des Kanals erstrecken, oder wobei die Flügelpaare auf zwei oder mehr Etagen angeordnet sind.

## Claims

1. A static mixer (1) comprising at least one vane pair (2; 2a, 2b) for the generation of a flow swirl (300) in the direction (30) of a passage flow (3), having at least two vanes (2a, 2b) whereby each vane (2a, 2b) is made as an aerodynamically designed body, comprising an end wall (20) a convex side wall (21) and a concave side wall (22) **characterised in that** the end wall (20) has the shape of a leading edge so that the leading edges of the vanes (2a, 2b) of a vane pair (2) extend perpendicularly to the passage flow and whose onflow surfaces following downstream are bent out in opposite senses with the end wall (20) having a convex shape or the shape of a leading edge and the vanes (2a, 2b) form bodies in the form of lightweight constructions, wherein the lightweight constructions of he vanes (2a, 2b) form hollow bodies.

2. A mixer in accordance with claim 1, wherein cross-sections arranged perpendicular to the side walls have similar shapes to cross-sections of aeroplane wings.

3. A mixer in accordance with claim 2, wherein the side walls (21, 22) of the vanes (2a, 2b) are made from thin sheet metal and wherein stabilising connection elements are arranged between the inner sides of the side walls.

4. A mixer in accordance with claim 3, wherein the connection elements are formed by pillars, corrugated sheet metal strips (24) or foamed bodies.

5. A mixer in accordance with claim 3, wherein the thin sheet metal has a thickness of 0.5 to 1 mm.

6. A mixer in accordance with claim 4 or claim 5, wherein the lightweight constructions have natural oscillations whose frequencies are above the range of 1 to 10 Hz so that no oscillations can be excited in this frequency range by the passage flow (3) and no so-called flag oscillations occur.

7. A mixer in accordance with any one of the claims 1 to 6, wherein a plurality of openings (42) of an integrated additive metering are arranged in the vane walls (20, 21, 22), with the additive (4) to be metered being a secondary fluid which is to be mixed into a primary fluid forming the passage flow (3).

8. A mixer in accordance with claim 7, wherein the openings (42) are formed as nozzles or bores.

9. A mixer in accordance with claim 7, wherein the openings (42) are arranged in the end wall (20) or to the side in the vicinity of the end wall; and a gusset plate perpendicular to the tube connects the side walls of the vane pair and projects somewhat beyond the concave side walls (22).

10. A mixer in accordance with claim 7, wherein the openings (42) define infeed directions (40) of the secondary fluid which define discharge angles (σ) with respect to the main flow direction (30); and wherein these discharge angles have a value which lies in the range between 60 and 170°.

11. A mixer in accordance with claim 7, wherein the openings (42) define infeed directions (40) of the secondary fluid which define discharge angles (σ) with respect to the main flow direction (30); and wherein these discharge angles have a value which lies in the range between 120 and 150°.

12. A mixer in accordance with any one of the claims 7 to 11, wherein the openings (42) are arranged at intervals at levels.

13. A mixer in accordance with any one of the claims 1 to 12, wherein the vane walls (21, 22) are made at least partly from metal, ceramic material and/or plastic.

14. A mixer in accordance with any one of the claims 1 to 13, wherein the shorter side of the passage (10) is larger than 0.5 m, preferably larger than 1 m; and wherein the vane pairs (2) are arranged on a tier, with them extending beyond the shorter side of the passage; or in that the vane pairs are arranged on two or more tiers.

15. A mixer in accordance with any one of the claims 1 to 13, wherein the shorter side of the passage (10) is larger than 1 m; and wherein the vane pairs (2) are arranged on a tier, with them extending beyond the shorter side of the passage; or in that the vane pairs are arranged on two or more tiers.

## Revendications

1. Mélangeur statique (1) comportant au moins une paire de pales (2; 2a, 2b), qui est destinée à générer un écoulement tourbillonnaire (300) dans la direction (30) d'un écoulement (3) dans un conduit et qui est formée par au moins deux pales (2a, 2b), chaque pale (2a, 2b) étant réalisée sous la forme d'un corps aérodynamique, qui comporte une paroi frontale (20), une paroi latérale convexe (21), ainsi qu'une paroi latérale concave (22), **caractérisé en ce que** la paroi frontale (20) forme un bord avant du côté injection du flux, de telle sorte que les bords avant, du côté injection du flux, des pales (2a, 2b) d'une paire de pales (2) sont disposés perpendiculairement à l'écoulement (3) dans le conduit, et leurs parois latérales (21, 22) consécutives dans le sens aval, exposées à l'injection du flux, sont courbées en sens opposé, la paroi frontale (20) ayant une forme convexe ou une forme d'un bord d'injection du flux, et les pales (2a, 2b) formant des corps du type construction légère, lesdites constructions légères des pales (2a, 2b) étant des corps creux.

2. Mélangeur selon la revendication 1, dans lequel les sections, qui sont orientées perpendiculairement aux parois latérales, ont des formes similaires aux sections des ailes d'avion.

3. Mélangeur selon la revendication 2, dans lequel les parois latérales (21, 22) des pales (2a, 2b) sont réalisées en tôle mince, et dans lequel des éléments de liaison stabilisants sont disposés entre les faces internes des parois latérales.

4. Mélangeur selon la revendication 3, dans lequel les éléments de liaison sont formés par des traverses, des bandes de tôle ondulée (24) ou des corps expansés.

5. Mélangeur selon la revendication 3, dans lequel la tôle a une épaisseur de 0,5 à 1 mm.

6. Mélangeur selon la revendication 3, 4 ou 5, dans lequel les constructions légères ont des vibrations intrinsèques, dont les fréquences se situent au-dessus de la plage de 1 à 10 Hz, de telle sorte qu'aucune oscillation dans cette plage de fréquences ne peut être stimulée par l'écoulement (3) dans le conduit et aucune vibration à effet de traînage ne peut se produire.

7. Mélangeur selon l'une quelconque des revendications 1 à 6, dans lequel plusieurs trous débouchants (42) d'un système intégré de dosage d'additif sont agencés dans les parois (20, 21, 22) des pales, l'additif (4) à doser étant un fluide secondaire, qui est destiné à être mélangé à un fluide primaire formant l'écoulement (3) dans le conduit.

8. Mélangeur selon la revendication 7, dans lequel les trous débouchants (42) sont réalisés sous forme de buses ou de forures.

9. Mélangeur selon la revendication 7, dans lequel les trous débouchants (42) sont agencés dans la paroi frontale (20) ou latéralement à proximité de la paroi frontale, et dans lequel un gousset en tôle, disposé perpendiculairement au tube, relie les parois latérales de la paire de pales et, en outre, s'avance quelque peu au-dessus des parois latérales concaves (22).

10. Mélangeur selon la revendication 7, dans lequel les trous débouchants (42) définissent des directions d'injection (40) du fluide secondaire, qui définissent des angles de sortie (σ) par rapport à la direction (30) de l'écoulement principal, et dans lequel ces angles de sortie ont une valeur qui se situe dans la plage entre 60 et 170°.

11. Mélangeur selon la revendication 7, dans lequel les trous débouchants (42) définissent des directions d'injection (40) du fluide secondaire, qui définissent des angles de sortie (σ) par rapport à la direction (30) de l'écoulement principal, et dans lequel ces angles de sortie ont une valeur qui se situe dans la plage entre 120 et 150°.

12. Mélangeur selon l'une quelconque des revendications 7 à 11, dans lequel les trous débouchants (42) sont agencés à distance sur des niveaux.

13. Mélangeur selon l'une quelconque des revendications 1 à 12, dans lequel les parois (21, 22) des pales sont réalisées au moins en partie en métal, dans un matériau céramique et/ou en matière plastique.

14. Mélangeur selon l'une quelconque des revendications 1 à 13, dans lequel le côté le plus court du conduit (10) est supérieur à 0,5 m, de préférence supérieur à 1 m, et dans lequel les paires de pales (2) sont disposées sur un étage, sachant qu'elles s'étendent sur le côté le plus court du conduit, ou les paires de pales sont disposées sur deux étages ou plus.

15. Mélangeur selon l'une quelconque des revendications 1 à 13, dans lequel le côté le plus court du conduit (10) est supérieur à 1 m, et dans lequel les paires de pales (2) sont disposées sur un étage, sachant qu'elles s'étendent sur le côté le plus court du conduit, ou dans lequel les paires de pales sont disposées sur deux étages ou plus.
